# EUROPÄISCHE PATENTSCHRIFT

(11) **EP 1 717 302 B1**
(45) Veröffentlichungstag und Bekanntmachung des Hinweises auf die Patenterteilung: **16.04.2008**
(21) Anmeldenummer: 06008622.0
(22) Anmeldetag: 26.04.2006
(51) Int. Cl.: C11D 3/39, C11D 1/12, C11D 3/386

(54) **Flüssigwaschmittel mit Bleichmittelzusatz**
Liquid laundry detergent compositions with bleach additive
Compositions détergentes liquides avec additif de blanchiment

(30) Priorität: 27.04.2005 CH 7432005
(43) Veröffentlichungstag der Anmeldung: 02.11.2006
(73) Patentinhaber: MIFA AG FRENKENDORF, CH-4402 Frenkendorf (CH)
(72) Erfinder: Kleeli, Karin, 5432 Neuenhof (CH); Heldmaier, Susanne, 4413 Büren (CH); Leu, Thomas, 79618 Bad-Rheinfelden (DE); Kilian, Hartmut, 79541 Lörrach-Haagen (DE)
(74) Vertreter: Blum, Rudolf Emil

(56) Entgegenhaltungen:
- WO-A-20/05035705
- US-A- 5 981 461
- US-A1- 2004 033 921

## Beschreibung

Die vorliegende Erfindung betrifft eine flüssige Waschmittelzusammensetzung, insbesondere eine Waschmittelzusammensetzung, die aus mindestens zwei getrennt voneinander vorhandenen Teilzusammensetzungen (Komponenten) aufgebaut ist.

Bei Waschmitteln, die in flüssiger Form vorliegen, vor allem bei wasserhaltigen Waschmitteln, kann es zu Inkompatibilitäten zwischen einzelnen Bestandteilen des Waschmittels kommen, was zu unzulänglichen Lagerstabilitäten resp. Verschlechterung des Waschergebnisses führt. Ein grosses Inkompatibilitätsproblem besteht z.B. zwischen bevorzugten Bleichmitteln und Enzymen und/oder Tensiden.

Zur Vermeidung solcher Probleme ist bereits vorgeschlagen worden, miteinander reagierende Bestandteile voneinander getrennt aufzubewahren und erst direkt vor resp. während des Waschvorgangs zu kombinieren (siehe z.B. WO 2004/053042). Die Aufbewahrung kann in separaten Behältern und anschliessender Dosierung aus diesen erfolgen oder - bevorzugt - aus Zwei- oder Mehrkammerflaschen oder Beuteln. Solche Behälter sind bekannt (siehe WO 2004/053042).

Als Bleichmittel enthaltende Teilzusammensetzung wird in WO 2004/053042 eine Zusammensetzung empfohlen, welche im wesentlichen aus Wasser und einer organischen Persäure, welche in Wasser gelöst sein kann, besonders bevorzugt aber zumindest teilweise ungelöst in feinteiliger Form vorliegt, vorgeschlagen. Die Teilzusammensetzung soll einen sauren pH-Wert aufweisen und kann gegebenenfalls ein mit der organischen Persäure verträgliches Aniontensid in Mengen bis 50 Gew.-% bezogen auf die Teilzusammensetzung enthalten (WO 2004/053042). Was für Tenside mit der Persäure verträglich sein können wird nicht beschrieben.

Es wurde nun gefunden, dass die Lagerstabilität und/oder der Beitrag an die Waschleistung eines solchen eine organische Persäure enthaltenden Bleichmittels nicht immer zufriedenstellend ist.

Ziel der vorliegenden Erfindung war es deshalb, eine Bleichmittel enthaltende Zusammensetzung bereitzustellen, welche zusammen mit einer Enzyme und vorzugsweise auch Tenside enthaltenden Zusammensetzung ein gutes Waschergebnis ergibt und dies bei guter Lagerstabilität.

Dieses Ziel wurde erreicht durch Bereitstellen eines Flüssigwaschmittels gemäss Anspruch 1, insbesondere eines Flüssigwaschmittels umfassend mindestens eine und bevorzugt eine ein Bleichmittel enthaltende flüssige Bleichkomponente und mindestens eine und bevorzugt eine waschaktive Substanzen enthaltende flüssige Waschkomponente, wobei sich die Bleichkomponente dadurch auszeichnet, dass sie (i) als Bleichmittel eine organische Persäure enthält, insbesondere Phthalimido-peroxohexansäure (PAP), sowie (ii) ein Sulfosuccinat, und gegebenenfalls ein Phosphonat. Weitere Ausführungsformen sind den abhängigen Ansprüchen zu entnehmen.

Vorzugsweise liegt die organische Persäure mindestens teilweise ungelöst in Form kleiner Teilchen mit Teilchengrössen von 95 % kleiner 50 µm vor. Speziell bevorzugt liegt die Teilchengrösse von ca. 90 % der Teilchen im Bereich von 5 bis 10 µm. Durch die Verwendung kleiner Teilchen mit möglichst homogener Grössenverteilung wird einerseits deren rasche Auflösung während des Waschvorgangs gewährleistet, andererseits trägt die homogene Grössenverteilung zur Stabilisierung der Grösse und Morphologie der Kristalle bei.

Eine zusätzlich stabilisierende Wirkung wird erzielt, wenn der Suspension ein Sulfosuccinat beigegeben wird. Es wird - ohne an diese Theorie in irgendeiner Form gebunden sein zu wollen - angenommen, dass die Wirkung dieser spezifischen Tensidklasse darauf beruht, dass sie sich an die Oberfläche der suspendierten Teilchen anlagert und damit einerseits ebenfalls deren Grösse stabilisiert, andererseits zu einer gegenseitigen Abstossung der Teilchen führt und damit Agglomeratbildung verhindert.

Bevorzugte Sulfosuccinate sind Sulfosuccinate, wie Laureth-sulfosuccinate, di-2-Ethylhexyl-sulfosuccinat, di-iso-Decyl-sulfosuccinat, di-iso-Octyl-sulfosuccinat, Sulfosuccinate aus Fettsäurealkanolaminen und Mischungen solcher Succinate, insbesondere Laureth-sulfosuccinate, speziell bevorzugt Laureth-3-sulfosuccinat. Bevorzugte Sulfosuccinate sind die (di-)NatriumSalze.

Der positive Einfluss auf das Teilchenwachstum, resp. die Verhinderung eines solchen Wachstums, zeigt sich besonders schön, wenn eine erfindungsgemässe Zusammensetzung einem Temperatur-Schaukeltest ausgesetzt wird. Bereits bei Maximaltemperaturen von 40°C, wie sie im Sommer mühelos erreicht werden, zeigt sich ein markanter Stabilitätsgewinn.

Einen zusätzlichen stabilisierenden Gewinn sowie eine Verbesserung der Waschleistung erhält man, wenn zusätzlich zum Sulfosuccinat ein Phosphonat beigemischt wird, insbesondere Hydroxyethyl-di-phosphonat (HEDP). Dieses dient als Komplexbildner für Schwermetalliönen, welche die Persäure katalytisch zersetzen können, aber auch für die Härtebildner Ca²⁺, Mg²⁺.

Zusätzlich kann die Bleichkomponente ein Verdickungsmittel enthalten, z.B. ein Verdickungsmittel ausgewählt aus der Gruppe der Hydrocolloide wie Xanthan oder lösliche Cellulosederivate und Mischungen derselben.

Die Peroxosäure wird (bezogen auf das Gesamtgewicht der Bleichkomponente) üblicherweise in Mengen von 1-17 Gew.-%, vorzugsweise von 2-7 Gew.-%, speziell bevorzugt von 3-6 Gew.-% eingesetzt, und das Sulfosuccinat üblicherweise in Mengen von 0.1 bis 5 Gew.-%, vorzugsweise 0.25 bis 3 Gew.-%, insbesondere von 0.5 bis 2 Gew.-%. Übliche Mengen an Phosphonat sind von 0.1 bis 2.5 Gew.-%, vorzugsweise 0.3 bis 2 Gew.-% insbesondere von 0.5 bis 1.5 Gew.-%. Das Verdickungsmittel wird in solchen Mengen eingesetzt, dass, gemessen bei 25°C mit einem Brookfield-Viskosimeter mit zylindrischer Spindel, eine Viskosität im Bereich von 300-1500 mPas, bevorzugt 600-1000 mPas resultiert.

Der pH-Wert der Bleichkomponente beträgt üblicherweise 1.5 bis 6.5, insbesondere 2.5 bis 4.5.

Neben Wasser als üblichem "Lösungsmittel" resp. flüssigem Träger kann die Bleichkomponente auch weitere Lösungsmittel resp. flüssige Träger enthalten, z.B. das bevorzugte Propylenglykol. Übliche Wassergehalte liegen im Bereich von 50 bis 95 Gew.-% und übliche Propylenglykolmengen im Bereich von 0 bis 10 Gew.-%.

Daneben kann die Bleichkomponente weitere Stoffe enthalten, wie weitere Tenside, z.B. Na-Alkansulfonat, Aminoxid, Alkylpolyglycosid, Fettalkoholethoxylat und Mischungen derselben.

Eine Bleichkomponente mit dieser Zusammensetzung eignet sich für die Verwendung in Kombination mit einer beliebigen Waschkomponente, z.B. im Verhältnis 1:1 bis 1:4 (Bleichkomponente:Waschkomponente).

Eine solche Bleichkomponente ist aber auch hervorragend geeignet für den Einsatz zusammen mit einer speziellen, besonders für tiefe Waschtemperatur geeigneten Waschkomponente.

Diese enthält neben Enzymen und - üblicherweise - anionischen Tensiden, eine spezielle Kombination nicht-ionischer Tenside, nämlich eine Kombination aus mindestens einer mit Polyethylenglykol veresterten Fettsäure und mindestens einem mit Polyethylenglykol veretherten (ethoxylierten) Fettalkohol. Die Anzahl Ethylenoxid-Gruppen im Fettsäureester beträgt üblicherweise 5 bis 15, bevorzugt 8 bis 12. Die Anzahl Ethylenoxid-Gruppen im veretherten Fettalkohl beträgt üblicherweise 3 bis 15, bevorzugt 5 bis 9.

Überraschenderweise wurde gefunden, dass sich durch den Einsatz dieses Systems ein hoher Anteil an nichtionischen Tensiden erzielen lässt, ohne dass die Waschkomponente beim Einbringen in kaltes Wasser geliert und dadurch die Waschwirkung vermindert wird. Das Verhältnis von Fettsäureester zu ethoxyliertem Fettalkohol beträgt üblicherweise von 1:1 bis 1:4, insbesondere 1:1 bis 1:3, und das Tensidsystem wird üblicherweise in Mengen von 5 bis 70 Gew.-%, vorzugsweise von 15 bis 60 Gew.-%, insbesondere von 20 bis 55 Gew.-% bezogen auf die Waschkomponente eingesetzt.

Neben diesem speziellen Tensidsystem können weitere nichtionische und/oder ionische und/oder amphotere Tenside vorhanden sein. Bevorzugte Vertreter sind nachstehend aufgeführt.

Anionische Tenside sind beispielsweise Alkansulfonate, Fettalkylethersulfate, Alkylbenzolsulfonate, Cumolsulfonat, Olefinsulfonate, Fettalkoholsulfonate und Mischungen derselben, insbesondere Alkansulfonate, Fettalkylethersulfate, Alkylbenzolsulfonate, Cumolsulfonat und Mischungen derselben.

Nichtionische Tenside sind beispielsweise Fettalkoholethoxylat, Fettsäurepolyglykolester, Sorbitanester, Alkylpolyglycosid, Aminoxid und Mischungen derselben, vorzugsweise Fettalkoholethoxylat und/oder Fettsäurepolyglykolester.

Amphotere Tenside sind beispielsweise ampholytische Tenside und Betaine.

Die anionischen Tenside werden üblicherweise in Mengen im Bereich von 5 bis 40 Gew.%, vorzugsweise 5 bis 30 Gew.% und insbesondere 10 bis 15 Gew. % bezogen auf das Gewicht der Gesamtkomponente eingesetzt, die neben dem erfindungsgemässen Tensidsystem allenfalls noch zusätzlich vorhandenen weiteren nichtionischen Tenside werden üblicherweise in Mengen im Bereich von 0 bis 20 Gew.-% eingesetzt und die amphoteren Tenside im Bereich von 1 bis 20 Gew.-%.

Als Enzyme kommen in dieser Waschkomponente alle herkömmlichen Enzyme wie Proteasen, Amylasen, Lipasen, Cellulasen, Glycosidasen, beispielsweise Mannanasen und Glucosidasen, in Frage. Diese werden üblicherweise in Mengen bezogen auf das Gesamtgewicht der Komponente von 1 bis 10 Gew.-% übliche flüssige Handelsware, insbesondere von 2.5 bis 5 Gew.-% eingesetzt.

Die Waschkomponente kann Seifen enthalten muss aber nicht. Geeignete Seifen sind beispielsweise Natrium- und Kaliumseifen. Diese werden üblicherweise in Mengen bezogen auf das Gesamtgewicht der Komponente von 0 bis 20 Gew.-%, insbesondere von 1 bis 5 Gew.-% eingesetzt.

Weitere Stoffe, die in der Waschkomponente enthalten sind, sind Lösungsmittel, wie Glykole, Polyglykole, Alkohole und Wasser sowie Mischungen derselben, daneben vorzugsweise auch Entschäumer, beispielsweise handelsübliche Silikonentschäumer. Ebenfalls enthalten sein können Phosphonate und kationische Tenside sowie Stoffe ausgewählt aus der Gruppe umfassend organische und anorganische Basen, optische Aufheller, Parfümöle, Farbstoffe, Konservierungsmittel, Trübungsmittel und Verdickungsmittel. Alle diese Stoffe sind handelsüblich und können in der entsprechenden Qualität eingesetzt werden.

Lösungsmittel, wie Glykole, Polyglykole und Alkohole, werden üblicherweise in Gesamtmengen bezogen auf das Gesamtgewicht der Komponente von 0 bis 40 Gew.-%, insbesondere von 5 bis 30 Gew.-% eingesetzt, und Wasser in Mengen von 5 bis 60 Gew.-%, insbesondere in Mengen von 10 bis 45 Gew.-%. Übliche Mengen an Entschäumer sind 0 bis 3 Gew.-%, insbesondere 0 bis 1.5 Gew.-% und von Phosphonaten 0 bis 1.5 Gew.-%, insbesondere 0 bis 0.75 Gew.-%. Kationische Tenside werden in Mengen von 0 bis 5 Gew.-%, insbesondere von 0 bis 0.5 Gew.-% eingesetzt. Weitere Stoffe aus der Gruppe umfassend Basen, optische Aufheller, Parfümöle, Farbstoffe, Konservierungsmittel und Trübungsmittel sind üblicherweise in Gesamtmengen von bis zu maximal etwa 1 Gew.-% vorhanden. Ein Verdickungsmittel, z.B. ein Polyacrylat, kann eingesetzt werden, um die Viskosität der Waschkomponente einzustellen. Ein Verdickungsmittel ist üblicherweise in Mengen von 0 bis 5 Gew.-%, vorzugsweise in Mengen von 0.5 bis 1.5 Gew.-%, vorhanden.

Die Waschkomponente hat üblicherweise einen pH-Wert von 3 bis 11, vorzugsweise von 6 bis 9.

Die erfindungsgemäss bevorzugte Waschkomponente ist bereits bei Temperaturen von 20-30°C sehr waschaktiv und dies auch im Öko- oder Kurzprogramm. Zusammen mit der erfindungsgemässen Bleichkomponente ergibt sie auch nach monatelanger Lagerung noch ein hervorragendes Waschergebnis.

Die Bleichkomponente kann durch einfaches Vermischen der Inhaltstoffe in den gewünschten Mengen hergestellt werden, wobei man beim Einsatz eines Verdickungsmittels, wie Xanthan, dieses in Wasser vorquellen lässt, worauf die restlichen Inhaltsstoffe in beliebiger Reihenfolge zugegeben werden. Die Herstellung der Waschkomponente ist unkritisch; sie kann durch einfaches Vermischen der Inhaltstoffe in den gewünschten Mengen hergestellt werden.

Das erfindungsgemässe flüssige Waschmittel kann in getrennten Behältern, z.B. als Kit, abgepackt werden, vorzugsweise aber in portionierten Zweikammerbehältern, z.B. Beuteln, die sich in der Waschmaschine rückstandsfrei auflösen oder in einem Applikator zur Anwendung kommen können, in welchem die Hülle z.B. durchstossen wird, oder in aufreissbaren 2-Kammerbehältern oder aber - speziell bevorzugt - in 2- oder Mehr-Kammer-Flaschen. Geeignete Behälter sind bekannt (siehe WO 2004/053042, insbesondere S. 3, 3. Abs. bis S. 5 Mitte).

Die Erfindung wird in der Folge anhand einiger Beispiele näher erläutert.

### Beispiel 1:

Durch einfaches Vermischen der in der nachfolgenden Tabelle 1 angegebenen Inhaltsstoffe in den angegebenen Mengen in Gewichtsprozent wurden die Bleichkomponenten B1 bis B7 hergestellt, wobei das Xanthan in Wasser vorgequollen wurde, worauf die anderen Inhaltsstoffe zugegeben wurden.

**Tabelle 1:**

| | **B1** | **B2** | **B3** | **B4** | **B5** | **B6** | **B7** |
|---|---|---|---|---|---|---|---|
| PAP-Suspension (Gew.-% bezogen auf 17%ige Handelsware)* | 6 | 12 | 18 | 24 | 29 | 35 | 41 |
| Dinatrium Laureth-3 Sulfosuccinat | 0.5 | 0.6 | 2 | 0.5 | 1 | 3 | 0.1 |
| Aminoxid | 0.2 | -- | -- | -- | -- | -- | 0.3 |
| Alkylpolyglycosid | -- | 0.4 | 0.5 | -- | -- | 0.5 | -- |
| Fettalkoholethoxylat 3-8 EO | 1 | 0.5 | -- | 0.5 | -- | -- | 1 |
| Hydroxyethyl-di-phosphonat | 0.4 | 0.6 | 0.6 | 0.8 | 0.6 | 0.8 | 1 |
| Xanthan | 0.1 | 0.2 | 0.3 | 0.3 | 0.3 | 0.4 | -- |
| Propylenglykol | 4 | 3 | 3 | 3 | 3 | 5 | 6 |
| Wasser | 87.8 | 82.7 | 75.6 | 70.9 | 66.1 | 55.3 | 50.6 |

| | | | | | | | |
|---|---|---|---|---|---|---|---|
| * Produkt Eureco von Solvay, optimiert hinsichtlich Teilchengrössenverteilung | | | | | | | |

### Beispiel 2:

Waschkomponenten, die für den Einsatz zusammen mit der erfindungsgemässen Bleichkomponente geeignet sind, können durch einfaches Vermischen der Inhaltsstoffe in den gewünschten Mengen hergestellt werden. Beispiele für Zusammensetzungen geeigneter (T7) und bevorzugter (T1-T6) Waschkomponenten sind in der nachfolgenden Tabelle 2 angegebenen.

**Tabelle 2:**

| | **T1** | **T2** | **T3** | **T4** | **T5** | **T6** | **T7** |
|---|---|---|---|---|---|---|---|
| Alkylbenzolsulfonat | 15 | -- | -- | -- | -- | -- | -- |
| Na-Alkansulfonat | -- | 15 | 10 | 7 | 8 | -- | 30 |
| Fettalkylethersulfat 2-3 EO | -- | -- | -- | -- | -- | -- | 5 |
| Fettalkoholethoxylate 6-7 EO | 20 | 20 | 22 | 20 | 25 | 25 | -- |
| Fettsäurepolyglycolester 10 EO | 5 | 8 | 12 | 15 | 18 | 25 | -- |
| Betain | -- | 4 | 1 | 1 | 5 | 5 | -- |
| Na/K-Cumolsulfonat | -- | -- | 2.4 | 2.6 | 2 | -- | 4 |
| Enzyme (Protease, Amylase, Lipase, Cellulase und Mannanase als übliche Handelsware) | 3.5 | 3 | 4 | 4 | 3 | 4 | 3 |
| Seife | 15 | 6 | 3 | -- | -- | 5 | 6 |
| Wacker S167 Silikon Antischaummittel | -- | -- | -- | 0.5 | 0.5 | -- | -- |
| Alkylhydroxyethyl-dimethyl-ammoniumchlorid | -- | -- | -- | -- | 0.02 | -- | -- |
| Propylenglykol | 25 | 9 | 5 | 5 | 25 | 20 | 6 |
| Na-Salz der Dietylentriamin-pentamethylenphosphonsäure | 0.2 | 0.2 | -- | 0.4 | 0.4 | 0.4 | 0.4 |
| Alkohol | 1 | 2.5 | -- | -- | 2 | 3 | 3 |
| optischer Aufheller, Parfümöle, Farbstoffe, Konservierungsmittel, Trübungsmittel als übliche Handelsware | 1 | 0.5 | 1 | 1 | 1 | 0.5 | 1 |
| entmineralisiertes Wasser | 14.3 | 31.8 | 39.6 | 43.5 | 10.08 | 12.1 | 41.6 |

### Beispiel 3: Lagerversuche der Bleichkomponente

Die Bleichkomponenten wurden einem Temperatur-Schaukeltest unterzogen. Je 500 ml der Bleichkomponenten wurden über einen Zeitraum von 3 Monaten in einem Klimaschrank gelagert, der alle 12 Stunden seine Temperatur von 4°C auf 40°C und umgekehrt ändert. Während des Zeitraums wurden die Proben optisch beurteilt und am Ende wurde zusätzlich der Gehalt an PAP bestimmt.

Verglichen wurde die spezielle Bleichkomponente B5 mit einer herkömmlichen Bleichkomponente folgender Zusammensetzung (Angaben in Gew.-%):
29 Gew.-% PAP-Suspension (17%ige Handelsware), 0.6 Gew.-% Hydroxyethyl-di-phosphonat, 0.3 Gew.-% Xanthan, 3 Gew.-% Propylenglykol und 67.1 Gew.-% Wasser

Die Resultate mit Bleichkomponente B5 und dem oben beschriebenen herkömmlichen Bleichmittel sind Tabelle 3 zu entnehmen.

**Tabelle 3:**

| | **Bleichkomponente B5** | **herkömmliche Bleichkomponente** |
|---|---|---|
| nach 1 Monat | die Suspension ist stabil | Auftrennung von 1 mm an der Oberfläche |
| nach 2 Monaten | die Suspension ist stabil | Auftrennung von 5 mm an der Oberfläche, grössere Kristalle haben sich am Boden abgesetzt |
| nach 3 Monaten | die Suspension ist stabil | die Suspension ist zusammengebrochen |
| Stabilität des PAP nach 3 Monaten (Angaben in Gew.-%) | 0% abgebaut | 12% abgebaut |

### Beispiel 4: Waschversuche in der Waschmaschine

Die Versuche wurden in einer Miele Waschmaschine (Novotronic W300-75CH) mit dem 30°C-Temperatur-Kurzprogramm (Hauptwäsche und Stufenschleudern) unter Verwendung von 4kg Ballaststoff und 2 Stück WFK-Schmutzballastgewebe durchgeführt. Die Waschwirkung wurde als Remissionszunahme, an den Testanschmutzungen Pigment/Hautfett, Russ/Mineralöl, gebrauchtes Motorenöl, gealtertes Eigelb und Stärke/Pigment auf WFK-Baumwolle, gemessen. Es wurden jeweils 75 ml der Waschkomponente pro Waschgang eingesetzt.

Verglichen wurden die spezielle Waschkomponente T4 mit einer herkömmlichen Waschkomponente folgender Zusammensetzung (Angaben in Gew.-%):

7 Gew.-% Na-Alkansulfonat, 35 Gew.-% Lutensol A07 (übliches nichtionisches Tensid), 1 Gew.-% Betain, 2.6 Gew.-% Na/K-Cumolsulfonat, 4 Gew.-% Enzyme, 0.5 Gew.-% Wacker S167 Silikon Antischaummittel, 5 Gew.-% Propylenglykol, 0.4 Gew.-% Na-Salz der Dietylentriaminpentamethylenphosphonsäure sowie insgesamt max. 1 Gew.-% weitere Inhaltsstoffe, nämlich optischer Aufheller, Parfümöle, Farbstoffe, Konservierungsmittel und Trübungsmittel (alles Handeslware), entmineralisiertes Wasser auf 100 Gew.-%.

Die Resultate sind in der Tabelle 4 aufgeführt.

**Tabelle 4:**

| **Schmutz** | **Waschkomponente T4** | **herkömmliche Waschkomponente** |
|---|---|---|
| Pigment/Hautfett | 67 | 63 |
| Russ/Mineralöl | 41 | 36 |
| gebrauchtes Motorenöl | 57 | 51 |
| gealtertes Eigelb | 76 | 74 |
| Stärke/Pigment | 46 | 43 |

## Patentansprüche

1. Flüssige Waschmittelzusammensetzung bestehend aus mindestens zwei flüssigen Teilzusammensetzungen, wovon mindestens eine flüssige Teilzusammensetzung eine Bleichkomponente enthaltend eine suspendierte organische Peroxosäure ist und wovon mindestens eine weitere flüssige Teilzusammensetzung eine Waschkomponente enthaltend mindestens ein Enzym ist, **dadurch gekennzeichnet, dass** die Bleichkomponente zudem mindestens ein Sulfosuccinat enthält.

2. Flüssige Waschmittelzusammensetzung gemäss Anspruch 1, **dadurch gekennzeichnet, dass** das Sulfosuccinat ausgewählt ist aus der Gruppe bestehend aus Laurethsulfosuccinaten, di-2-Ethylhexyl-sulfosuccinat, di-iso-Decyl-sulfosuccinat, di-iso-Octyl-sulfosuccinat, Sulfosuccinaten aus Fettsäurealkanolaminen und Mischungen solcher Succinate, insbesondere Laureth-sulfosuccinate, speziell bevorzugt di-Natrium-Laureth-3-sulfosuccinat.

3. Flüssige Waschmittelzusammensetzung gemäss irgendeinem der vorangehenden Ansprüche, **dadurch gekennzeichnet, dass** die Bleichkomponente zusätzlich mindestens ein und bevorzugt ein Phosphonat enthält.

4. Flüssige Waschmittelzusammensetzung gemäss Anspruch 3, **dadurch gekennzeichnet, dass** das Phosphonat Hydroxyethylen-di-phosphonat (HEDP) ist.

5. Flüssige Waschmittelzusammensetzung gemäss Anspruch 3 oder 4, **dadurch gekennzeichnet, dass** das Phosphonat in Mengen von 0.1 bis 2.5 Gew.-%, bevorzugt in Mengen von 0.3 bis 2 Gew.-%, insbesondere in Mengen von 0.5 bis 1.5 Gew.-% bezogen auf das Gesamtgewicht der Komponente vorliegt.

6. Flüssige Waschmittelzusammensetzung gemäss irgendeinem der vorangehenden Ansprüche, **dadurch gekennzeichnet, dass** die Peroxosäure Phthalimido-peroxohexansäure (PAP) ist.

7. Flüssige Waschmittelzusammensetzung gemäss irgendeinem der vorangehenden Ansprüche, **dadurch gekennzeichnet, dass** die Peroxosäure in Form von Teilchen mit einer Teilchengrösse von 95 % < 50 µm vorliegt, wobei vorzugsweise 90 % der Teilchen Grössen zwischen 5 und 10 µm aufweisen.

8. Flüssige Waschmittelzusammensetzung gemäss irgendeinem der vorangehenden Ansprüche, **dadurch gekennzeichnet, dass** die Bleichkomponente bezogen auf das Gesamtgewicht der Komponente 1-17 Gew.-% organische Persäure enthält, vorzugsweise 2-7 Gew.-% insbesondere 3-6 Gew.-%.

9. Flüssige Waschmittelzusammensetzung gemäss irgendeinem der vorangehenden Ansprüche, **dadurch gekennzeichnet, dass** die Bleichkomponente 0.1-5 Gew.-% Sulfosuccinat bezogen auf das Gesamtgewicht der Komponente enthält, vorzugsweise 0.25-3 Gew.-%, insbesondere von 0.5-2 Gew.-%.

10. Flüssige Waschmittelzusammensetzung gemäss irgendeinem der vorangehenden Ansprüche, **dadurch gekennzeichnet, dass** die Bleichkomponente ein Verdickungsmittel umfasst, insbesondere ein Verdickungsmittel ausgewählt aus der Gruppe bestehend aus Hydrocolloiden, wie Xanthan oder wasserlöslichen Celluloseethern und Mischungen derselben.

11. Flüssige Waschmittelzusammensetzung gemäss Anspruch 10, **dadurch gekennzeichnet, dass** das Verdickungsmittel in solchen Mengen zugegeben wird, dass die Viskosität der Bleichkomponente (gemessen bei 25°C) im Bereich von 300-1500 mPas, bevorzugt im Bereich von 600-1000 mPas liegt.

12. Flüssige Waschmittelzusammensetzung gemäss irgendeinem der vorangehenden Ansprüche, **dadurch gekennzeichnet, dass** der pH-Wert der Bleichkomponente im Bereich von 1.5 bis 6.5 liegt, insbesondere im Bereich von 2.5 bis 4.5.

13. Flüssige Waschmittelzusammensetzung gemäss irgendeinem der vorangehenden Ansprüche, **dadurch gekennzeichnet, dass** die Bleichkomponente weitere Tenside ausgewählt aus der Gruppe bestehend aus Na-Alkylsulfonaten, Aminoxiden, Alkylpolyglycosiden, Fettalkoholethoxylaten und Mischungen derselben enthält.

14. Flüssige Waschmittelzusammensetzung gemäss irgendeinem der vorangehenden Ansprüche, **dadurch gekennzeichnet, dass** die Waschkomponente zusätzlich nichtionische Tenside enthält, wobei die nichtionischen Tenside ausgewählt sind aus mindestens einer mit Polyethylenglykol veresterten Fettsäure, wobei das Polyethylenglykol 5-15 Ethoxygruppen und insbesondere 8-12 Etoxygruppen aufweist, und mindestens einem mit Polyethylenglykol veretherten (ethoxylierten) Fettalkohol, wobei das Polyethylenglykol 3-15 Ethoxygruppen und insbesondere 5-9 Ethoxygruppen aufweist.

15. Flüssige Waschmittelzusammensetzung gemäss Anspruch 14, **dadurch gekennzeichnet, dass** das Verhältnis von Fettsäureester zu ethoxyliertem Fettalkohol von 1:1 bis 1:4, insbesondere 1:1 bis 1:3 beträgt.

16. Flüssige Waschmittelzusammensetzung gemäss Anspruch 14 oder 15, **dadurch gekennzeichnet, dass** die Waschkomponente als Lösungsmittel Lösungsmittel ausgewählt aus der Gruppe umfassend Glykole, Polyglykole, Alkohole, Wasser und Mischungen derselben enthält.

17. Flüssige Waschmittelzusammensetzung gemäss irgendeinem der Ansprüche 14 bis 16, **dadurch gekennzeichnet, dass** die Waschkomponente zusätzlich mindestens einen Stoff ausgewählt aus der Gruppe umfassend weitere anionische und/oder nichtionische und/oder amphotere Tenside, Seife, Entschäumer, Basen, Phosphonate, kationische Tenside, Parfümöle, Farbstoffe, optische Aufheller, Konservierungsmittel, Trübungsmittel und Verdickungsmittel enthält.

18. Flüssige Waschmittelzusammensetzung gemäss irgendeinem der Ansprüche 14 bis 17, **dadurch gekennzeichnet, dass** die Waschkomponente einen pH-Wert von 3 bis 11, vorzugsweise von 6 bis 9 aufweist.

## Claims

1. Liquid detergent composition consisting of at least two liquid sub-compositions, of which at least one liquid sub-composition is a bleaching component containing a suspended organic peroxy acid and of which at least one further liquid sub-composition is a washing component containing at least one enzyme, **characterised in that** the bleaching component furthermore contains at least one sulfosuccinate.

2. Liquid detergent composition according to Claim 1, **characterised in that** the sulfosuccinate is selected from the group consisting of laureth sulfosuccinates, di-2-ethylhexyl sulfosuccinate, diisodecyl sulfosuccinate, diisooctyl sulfosuccinate, sulfosuccinates of fatty acid alkanolamines and mixtures of such sulfosuccinates, particularly laureth sulfosuccinates, especially preferably disodium laureth-3 sulfosuccinate.

3. Liquid detergent composition according to either one of the preceding claims, **characterised in that** the bleaching component additionally contains at least one, and preferably one, phosphonate.

4. Liquid detergent composition according to Claim 3, **characterised in that** the phosphonate is hydroxyethylene diphosphonate (HEDP).

5. Liquid detergent composition according to Claim 3 or 4, **characterised in that** the phosphonate is present in amounts of from 0.1 to 2.5 % wt., preferably in amounts of from 0.3 to 2 % wt., particularly in amounts of from 0.5 to 1.5 % wt., expressed in terms of the total weight of the component.

6. Liquid detergent composition according to any one of the preceding claims, **characterised in that** the peroxy acid is phthalimido-peroxyhexanoic acid (PAP).

7. Liquid detergent composition according to any one of the preceding claims, **characterised in that** the peroxy acid is present in the form of particles with a particle size of 95 % < 50 µm, preferably 90 % of the particles having sizes of between 5 and 10 µm.

8. Liquid detergent composition according to any one of the preceding claims, **characterised in that** the bleaching component contains 1-17 % wt. of organic peracid, preferably 2-7 % wt., in particular 3-6 % wt., expressed in terms of the total weight of the component.

9. Liquid detergent composition according to any one of the preceding claims, **characterised in that** the bleaching component contains 0.1-5 % wt. of sulfosuccinate, preferably 0.25-3 wt.%, in particular 0.5-2 wt.%, expressed in terms of the total weight of the component.

10. Liquid detergent composition according to any one of the preceding claims, **characterised in that** the bleaching component comprises a thickener, in particular a thickener selected from the group consisting of hydrocolloids, such as xanthan or water-soluble cellulose ethers and mixtures thereof.

11. Liquid detergent composition according to Claim 10, **characterised in that** the thickener is added in amounts such that the viscosity of the bleaching component (measured at 25°C) lies in the range of 300-1500 mPas, preferably in the range of 600-1000 mPas.

12. Liquid detergent composition according to any one of the preceding claims, **characterised in that** the pH of the bleaching component lies in the range of from 1.5 to 6.5, particularly in the range of from 2.5 to 4.5.

13. Liquid detergent composition according to any one of the preceding claims, **characterised in that** the bleaching component contains further surfactants selected from the group consisting of Na-alkylsulphonates, amine oxides, alkyl polyglycosides, fatty alcohol ethoxylates and mixtures thereof.

14. Liquid detergent composition according to any one of the preceding claims, **characterised in that** the washing component additionally contains nonionic surfactants, the nonionic surfactants being selected from at least one fatty acid esterified with polyethylene glycol, the polyethylene glycol having 5-15 ethoxy groups and in particular 8-12 ethoxy groups, and at least one fatty alcohol etherified (ethoxylated) with polyethylene glycol, the polyethylene glycol having 3-15 ethoxy groups and in particular 5-9 ethoxy groups.

15. Liquid detergent composition according to Claim 14, **characterised in that** the ratio of fatty acid ester to ethoxylated fatty alcohol is from 1:1 to 1:4, in particular from 1:1 to 1:3.

16. Liquid detergent composition according to Claim 14 or 15, **characterised in that**, as its solvent, the washing component contains solvents selected from the group comprising glycols, polyglycols, alcohols, water and mixtures thereof.

17. Liquid detergent composition according to any one of Claims 14 to 16, **characterised in that** the washing component additionally contains at least one substance selected from the group comprising further anionic and/or nonionic and/or amphoteric surfactants, soaps, antifoaming agents, bases, phosphonates, cationic surfactants, perfume oils, dyes, optical brighteners, preservatives, opacifiers and thickeners.

18. Liquid detergent composition according to any one of Claims 14 to 17, **characterised in that** the washing component has a pH of from 3 to 11, preferably from 6 to 9.

## Revendications

1. Composition détergente liquide constituée d'au moins deux compositions partielles liquides, dont au moins une composition partielle liquide est un composant de blanchiment contenant un peroxoacide organique en suspension et dont au moins une autre composition partielle liquide est un composant détergeant contenant au moins une enzyme, **caractérisée en ce que** le composant de blanchiment contient en outre un sulfosuccinate.

2. Composition détergente liquide suivant la revendication 1, **caractérisée en ce que** le sulfosuccinate est choisi dans le groupe constitué de laureth-sulfosuccinates, de sulfosuccinate de di-2-éthylhexyle, de sulfosuccinate de diisodécyle, de sulfosuccinate de diisooctyle, de sulfosuccinates dérivés d'alcanolamines d'acides gras et de mélanges de ces succinates, en particulier de laureth-sulfosuccinate, de façon spécialement préférée de laureth de 3-sulfosuccinate disodique.

3. Composition détergente liquide suivant l'une quelconque des revendications précédentes, **caractérisée en ce que** le composant de blanchiment contient en outre au moins un et préférentiellement un phosphonate.

4. Composition détergente liquide suivant la revendication 3, **caractérisée en ce que** le phosphonate est le diphosphonate d'hydroxyéthylène (HEDP).

5. Composition détergente liquide suivant la revendication 3 ou 4, **caractérisée en ce que** le phosphonate est présent en quantités de 0,1 à 2,5 % en poids, avantageusement en quantités de 0,3 à 2 % en poids, en particulier en quantités de 0,5 à 1,5 % en poids par rapport au poids total du composant.

6. Composition détergente liquide suivant l'une quelconque des revendications précédentes, **caractérisée en ce que** le peroxoacide est l'acide phtalimido-peroxohexanoïque (PAP).

7. Composition détergente liquide suivant l'une quelconque des revendications précédentes, **caractérisée en ce que** le peroxoacide est présent sous forme de particules dont 95 % ont une grandeur inférieure à 50 µm, 90 % des particules présentant avantageusement des grandeurs comprises entre 5 et 10 µm.

8. Composition détergente liquide suivant l'une quelconque des revendications précédentes, **caractérisée en ce que** le composant de blanchiment contient, par rapport au poids total du composant, 1 à 17 % en poids de peracide organique, avantageusement 2 à 7 % en poids, en particulier 3 à 6 % en poids.

9. Composition détergente liquide suivant l'une quelconque des revendications précédentes, **caractérisée en ce que** le composant de blanchiment contient 0,1 à 5 % en poids de sulfosuccinate, par rapport au poids total du composant, avantageusement 0,25 à 3 % en poids, en particulier 0,5 à 2 % en poids.

10. Composition détergente liquide suivant l'une quelconque des revendications précédentes, **caractérisée en ce que** le composant de blanchiment comprend un agent épaississant, en particulier un agent épaississant choisi dans le groupe constitué d'hydroxycolloïdes, comme le xanthane ou d'éthers hydrosolubles de cellulose et leurs mélanges.

11. Composition détergente liquide suivant la revendication 10, **caractérisée en ce que** l'agent épaississant est ajouté en quantités telles que la viscosité du composant de blanchiment (mesurée à 25°C) se situe dans une plage de 300 à 1500 mPa, avantageusement dans la plage de 600 à 1000 mPa.

12. Composition détergente liquide suivant l'une quelconque des revendications précédentes, **caractérisée en ce que** la valeur du pH du composant de blanchiment se situe dans une plage de 1,5 à 6,5, en particulier dans la plage de 2,5 à 4,5.

13. Composition détergente liquide suivant l'une quelconque des revendications précédentes, **caractérisée en ce que** le composant de blanchiment contient d'autres agents tensioactifs choisis dans le groupe constitué d'alkylsulfonates de sodium, d'oxydes d'amines, d'alkylpolyglycosides, d'éthoxylates d'alcools gras et leurs mélanges.

14. Composition détergente liquide suivant l'une quelconque des revendications précédentes, **caractérisée en ce que** le composant détergent contient en outre des agents tensioactifs non ioniques, les agents tensioactifs non ioniques étant choisis entre au moins un acide gras estérifié avec un polyéthylèneglycol, le polyéthylèneglycol présentant 5 à 15 groupes éthoxy et en particulier 8 à 12 groupes éthoxy, et au moins un alcool gras (éthoxylé) éthérifié avec un polyéthylèneglycol, le polyéthylèneglycol présentant 3 à 15 groupes éthoxy et en particulier 5 à 9 groupes éthoxy

15. Composition détergente liquide suivant la revendication 14, **caractérisée en ce que** le rapport de l'ester d'acide gras à l'alcool gras éthoxylé est de 1:1 à 1:4, en particulier de 1:1 à 1:3.

16. Composition détergente liquide suivant la revendication 14 ou 15, **caractérisée en ce que** le composant détergent contient comme solvants des solvants choisis dans le groupe comprenant des glycols, des polyglycols, des alcools, l'eau et leurs mélanges.

17. Composition détergente liquide suivant l'une quelconque des revendications 14 à 16, **caractérisée en ce que** le composant détergent contient en outre au moins une substance choisie dans le groupe comprenant d'autres agents tensioactifs anioniques et/ou non ioniques et/ou amphotères, un savon, des agents antimoussants, des bases, des phosphonates, des agents tensioactifs cationiques, des essences parfumées, des colorants, des azurants optiques, des conservateurs, des opacifiants et des épaississants.

18. Composition détergente liquide suivant l'une quelconque des revendications 14 à 17, **caractérisée en ce que** le composant détergent présente une valeur de pH de 3 à 11, avantageusement de 6 à 9.
